# FASCICULE DE BREVET EUROPEEN

(11) **EP 0 013 238 B1**
(45) Date de publication et mention de la délivrance du brevet: **03.08.1983**
(21) Numéro de dépôt: 79401060.3
(22) Date de dépôt: 21.12.1979
(51) Int. Cl.: B65B 21/12

(54) **Dispositif de préhension éclipsable pour corps creux dans l'ouverture de ceux-ci**
In die Öffnung eines Hohlkörpers einrastbare Greifvorrichtung
Retractable gripper device for gripping hollow bodies within the mouth thereof

(30) Priorité: 22.12.1978 FR 7836190
(43) Date de publication de la demande: 09.07.1980
(73) Titulaire: SAINT-GOBAIN EMBALLAGE, 92400 Courbevoie (FR)
(72) Inventeur: Maupate, Jacques, F-71640 Givry (FR)
(74) Mandataire: Muller, René

## Description

La présente invention concerne la préhension de corps creux tels que des bouteilles, flacons, bocaux, pots, tubes... Elle concerne plus particulièrement un nouveau dispositif pour la préhension de tels corps creux, notamment des récipients en verre ou en matière plastique et leur transfert dans une zone de traitement de leur surface en fin de fabrication.

Au cours de la fabrication de récipients creux en verre par exemple, différents traitements peuvent leur être appliqués. Ainsi, ils peuvent subir un traitement qui procure à la surface du verre une dureté plus importante grâce à un revêtement d'oxyde métallique : c'est le cas du traitement « bout chaud ». Ils peuvent aussi subir un traitement tendant à améliorer ou tout au moins à conserver leurs propriétés mécaniques grâce à un revêtement lubrifiant : c'est le cas du traitement « bout froid ». Ils peuvent enfin être revêtus d'une couche de matière plastique dont la fonction est multiple, cette couche joue notamment un rôle de protection contre les chocs, de rétention des éclats, d'augmentation de la résistance à la pression interne et aussi éventuellement, elle peut donner un meilleur aspect aux récipients revêtus, et encore diminuer le bruit lors des manipulations ultérieures.

Un tel traitement par revêtement d'une couche de matière plastique est décrit par exemple dans la demande de brevet français FR-A-2 315 323. Ce traitement s'effectue dans une zone dans laquelle chacun des récipients, saisi auparavant par un dispositif de préhension est acheminé par convoyeur aérien.

Parmi ces dispositifs de préhension, on connaît des dispositifs équipés de pinces qui agissent sur l'extérieur du col du récipient. Dans ce cas, le revêtement du col est impossible.

Pour remédier à cet inconvénient, on a proposé des dispositifs de préhension équipés de pinces qui pénètrent dans l'ouverture du récipient et viennent s'appliquer sur la face interne du col. Dans ce cas le revêtement peut être total.

Cependant, un autre problème subsiste. En effet, au poste de chargement, en amont de la zone de traitement, chaque dispositif de préhension doit arriver en face de l'un des récipients espacés régulièrement et disposés sur un convoyeur. Là, les pinces du dispositif de préhension pénètrent dans l'ouverture du récipient pour le saisir, et l'ensemble est entraîné ensuite dans la zone de traitement. Or, il arrive qu'un récipient tombé accidentellement manque sur le convoyeur, auquel cas, le dispositif de préhension qui lui était réservé poursuit son circuit sans être chargé. Arrivé dans la zone de traitement, les pinces non protégées par le récipient sont alors revêtues par le produit de traitement qui vient les encrasser de sorte que leur fonctionnement peut être perturbé. En outre, lorsque le dispositif de préhension concerné revient au poste de chargement après avoir suivi un cycle complet, ses pinces en pénétrant dans un autre récipient déposent du produit de revêtement à l'intérieur. Ce produit peut alors altérer le goût du futur contenu du récipient.

L'invention propose un dispositif de préhension pour les corps creux qui obvie aux inconvénients cités.

Ce dispositif de préhension présente un organe qui pénètre dans l'ouverture du corps creux pour le saisir sans entrer en contact avec l'extérieur du corps creux et qui, en position de repos, c'est-à-dire non chargé est totalement éclipsé dans un fourreau.

Le dispositif selon l'invention comprend un fourreau, une tige, un ressort de rappel de la tige dans le fourreau, des moyens de pincement disposés à l'extrémité de la tige (voir FR-A-2 315 323), et se caractérise en ce qu'il comporte en outre une noix entourant la tige, la tige et la noix pouvant coulisser à l'intérieur du fourreau pour en sortir partiellement et y rentrer totalement, la noix étant prévue pour venir en butée contre l'extrémité supérieure du corps creux, une couronne mobile radialement de manière à rendre la noix solidaire alternativement de la tige ou du fourreau selon la position de la noix et de la tige par rapport au fourreau, la noix étant solidarisée avec la tige en début de sa course de sortie et à la fin de sa course de rentrée, alors qu'elle est solidarisée au fourreau pendant la course de sortie en position intermédiaire correspondant à la mise en butée de la noix contre l'extrémité du corps creux, ce qui permet l'actionnement des moyens de pincement par un mouvement relatif de retour de la tige par rapport à la noix, et une bague mobile dans le fourreau et qui, lorsque la tige et la noix subissent une course complète, maintient la noix solidaire de la tige durant la fin de sa course de sortie et le début de sa course de rentrée dans le fourreau.

Les moyens de pincement peuvent être une pince comportant deux branches articulées autour d'un axe et aptes à être rapprochées l'une de l'autre par pivotement autour de cet axe en vue de l'introduction dans l'ouverture du corps creux puis à s'écarter pour venir s'appliquer fermement contre les parois internes de l'ouverture.

Dans une réalisation du dispositif, la pince comprend deux branches articulées suivant des axes parallèles portés par la noix et entre lesquelles est disposée l'extrémité de la tige comportant un appendice présentant des flancs inclinés symétriquement par rapport à l'axe de la tige, les extrémités correspondantes des branches présentant une partie de profil correspondant qui prend appui sur lesdits flancs, de manière que ledit appendice lors d'un mouvement longitudinal de la tige entre les branches provoque l'écartement desdites branches à l'intérieur du corps creux, par pivotement autour de leur axe, en agissant sur ces branches à la manière d'un coin.

Du côté du talon des branches, la tige peut comporter un deuxième appendice à flancs inclinés, apte à venir prendre appui sur une partie du talon des branches en vue de provoquer la fermeture de celles-ci et de les maintenir en position fermée.

On peut également substituer à ce moyen de fermeture un moyen élastique de rappel.

Les moyens de pincement peuvent être un manchon formé de plusieurs sections maintenues ensemble par des ressorts de rappel, et qui s'écartent sous l'action de la tige ou axe muni d'un ou plusieurs appendices à flancs coniques.

La couronne rendant la noix solidaire alternativement de la tige ou du fourreau peut comprendre un doigt qui, par l'action d'un ressort s'applique alternativement sur la tige ou sur le fourreau.

Les moyens de pincement peuvent être portés par la noix. Ils peuvent alors comprendre des branches articulées sur la noix, qui s'écartent lors du mouvement relatif de la tige par rapport à la noix lors de la remontée. Ces moyens de pincement peuvent aussi être portés par un axe fixé à l'extrémité inférieure de la tige. Ils peuvent alors comprendre un manchon formé d'au moins deux sections qui se logent entre deux faces coniques, pouvant être l'extrémité de l'axe et une bague, les sections s'écartant lors du mouvement relatif de la tige par rapport à la noix.

D'autres avantages et caractéristiques de l'invention apparaîtront dans la description suivante d'exemples de réalisation en référence aux figures :
la figure 1 représente, en élévation, le dispositif de préhension en position de repos,
la figure 2 est une vue analogue du dispositif en présence d'un corps creux au poste de chargement,
la figure 3 est une vue analogue du dispositif en présence d'un corps creux, à la sortie du poste de chargement,
la figure 4 est une vue analogue du dispositif en absence de corps creux,
la figure 5 est une vue en élévation d'une variante de dispositif en position de repos,
la figure 6 est une vue analogue de cette variante en position de travail,
les figures 7 et 8 représentent un détail de la deuxième variante du dispositif.

Dans la figure 1, le dispositif est représenté au repos.

Il comprend un fourreau 1 sur lequel est fixé par goupille 2 une collerette 3, par laquelle il prend appui sur un élément 4 d'une chaîne sans fin. Ce fourreau porte une tige 5 coulissante, dont la partie inférieure présente deux rainures 6a et 6b terminées de part et d'autre par des flancs inclinés 7a et 7b et 8a et 8b. Entourant la tige, une noix creuse 9 porte, articulées sur deux axes 10a et 10b, deux branches 11a et 11b qui se logent dans les rainures de la tige. Une partie du profil des branches prend appui sur les flancs inclinés 8a et 8b alors qu'une partie du profil des talons prend appui sur les flancs inclinés 7a et 7b des rainures.

A son extrémité supérieure, la tige 5, munie d'une rondelle 12, est rappelée par un ressort 13 interposé entre cette rondelle et la collerette 3.

L'alésage de la partie ventrue du fourreau présente deux sections limitées entre elles par un épaulement F_{I} : une première section de diamètre d et une deuxième section de diamètre plus important D.

La partie moyenne de la tige 5 peut coulisser dans la noix 9 qui coulisse elle-même à l'intérieur de l'alésage 14 de section d du fourreau. Cette noix 9 présente des flancs 15 de forme conique sur lesquels glisse une couronne 16 divisée en trois secteurs dont l'un 17 est muni en son centre d'un doigt 18 passant par une ouverture 19 prévue dans la noix 9, pour pénétrer dans une gorge 20 de la tige 5 qu'il verrouille. Surmontant la couronne 16, une bague 21 est appliquée contre elle par l'action d'un ressort 22 fixé sur l'extrémité supérieure de la noix 9.

La partie inférieure de diamètre D de l'alésage du fourreau contient une bague 23 de diamètre intérieur égal à d qui peut coulisser dans l'alésage de diamètre D du fourreau, entre l'épaulement F₁ et un circlips 25, et dont la section supérieure forme un tronc de cône.

Le dispositif présente encore une roue dentée 26 montée rigidement sur le fourreau et qui peut entraîner l'ensemble, et par conséquent le corps creux, en rotation autour de son axe dans la zone de traitement ultérieur.

Le fonctionnement du dispositif est maintenant décrit en relation avec les figures 2, 3 et 4 qui représentent à divers instants les positions des différents éléments.

Au poste de chargement, un organe extérieur, par exemple un téton monté sur ressort énergique sur une chenillette articulée qui suit le mouvement d'avance des dispositifs de préhension exerce une force P déterminée, par exemple supérieure à 15 kg sur l'extrémité supérieure de la tige 5. Cette tige descend en comprimant le ressort 13 entraînant par l'épaulement F₂ la noix 9 ainsi que les secteurs de la couronne 16 dont le doigt 18 est engagé dans la gorge 20.

Arrivé dans l'alésage de diamètre D, les secteurs de la couronne 16 poussés par la bague 21 sous l'action du ressort 22 glissent sur les flancs inclinés de la noix 9, et viennent s'appliquer sur la face intérieure de l'alésage D. Le doigt 18 libère la gorge de la tige 5. Les deux branches pénètrent dans le corps creux.

La descente de la tige 5 est alors limitée après une course de 85 millimètres par exemple par la présence de l'objet à saisir qui vient en contact avec la face inférieure 27 de la noix 9. A ce moment la couronne 16 est dans l'alésage de diamètre D du fourreau.

Lorsque l'on supprime l'action du poussoir extérieur sur la tige 5, celle-ci remonte sous l'action du ressort 13 entraînant l'ensemble sur quelques millimètres. La couronne 16 est alors bloquée par l'épaulement F₁ et elle retient la noix 9 et les branches 11 a et 11 b. En remontant, la tige 5 écarte, par ses flancs 8a et 8b les deux branches 11a et 11 b qui pivotent autour des axes 10a et 10b et viennent s'appliquer contre les parois intérieures de l'objet creux. Le corsp creux, saisi, est alors entraîné dans la zone de traitement ultérieur, l'action des branches étant maintenue constamment pendant tout le traitement.

, Au poste de déchargement, un autre organe poussoir vient appuyer sur la tige 5 qui effectue une course complète, par exemple de 100 mm, aucune résistance ne venant s'opposer à sa descente, le convoyeur qui reçoit le corps creux étant situé à une distance du fourreau en conséquence, et supérieure par exemple de 3 cm à celle qui séparait le fourreau du convoyeur au poste de chargement. Les deux branches 11a et 11 b se rejoignent, libérant le corps creux, la noix 9 s'engage totalement dans l'alésage de diamètre d de la bague 23. Les secteurs de la couronne 16 glissent sur la section conique de la bague 23 et s'engagent à l'intérieur tout en exerçant contre ses parois une force dirigée vers l'extérieur due à l'action du ressort 22 et des flancs 15 de forme conique de la noix 9. En même temps, le doigt 18 s'engage à nouveau dans la gorge 20 de la tige 5 et la verrouille à nouveau.

Après suppression de l'action du poussoir sur la tige 5, le ressort 13 remonte celle-ci en même temps que la bague 23 et les éléments qu'elle contient. Le haut de la bague 23 arrive au contact de l'épaulement F_{1'} la couronne 16, la noix 9 et la bague 20 poursuivent leur remontée dans l'alésage de diamètre d jusqu'à venir en butée dans la partie supérieure de cet alésage. La pince est revenue à sa position initiale totalement éclipsée dans le fourreau. La bague 23 libérée de l'action des secteurs de la couronne revient à sa position basse initiale.

En l'absence d'objets au poste de chargement, la descente de la tige n'est plus limitée par l'objet à saisir et la tige effectue une course complète. Le mouvement débute comme dans le cas de la présence d'un objet et il continue comme dans le cas du déchargement c'est-à-dire que les secteurs de la couronne 16 glissent sur la section conique de la bague 23 et s'y engagent tout en s'appliquant contre ses parois, que le doigt 18 s'engage à nouveau dans la gorge 20 de la tige 5 et la verrouille et que, après suppression de l'action du poussoir, la tige 5, sous l'action du ressort remonte, entraînant l'ensemble qui vient s'éclipser dans le fourreau.

Finalement, à la sortie du poste de chargement, en cas d'absence d'objets, la pince est revenue à sa position initiale totalement éclipsée dans le fourreau. Ainsi, lorsque le dispositif arrive dans la zone de traitement, le produit projeté, par pulvérisation par exemple, ne peut atteindre et souiller l'organe pénétrant.

Les figures 5 et 6 représentent une variante du dispositif de préhension dans lequel les branches sont remplacées par un manchon extensible formé de trois sections.

Le dispositif présente une structure analogue à celle du dispositif déjà décrit et comprend en grande partie les mêmes éléments, à savoir : un fourreau 1 d'alésage D et d dans lequel coulissent la noix 9, la couronne 16 à trois secteurs, la bague 21, le ressort 22, la bague 23.

Dans cette variante, la tige 5 est munie d'un axe 101 vissé sur elle qui se termine en double cône 102. Une bague 103 terminée en forme de cône 104 coulisse librement sur l'axe 101.

Entre le cône 102 et la bague 103 se loge un manchon 105 formé de trois sections 106, 107, 108 comme représenté sur les figures 7 et 8.

Ces trois sections sont maintenues ensemble par trois ressorts 109 d'extension, montés en couronne, qui se logent dans trois gorges 110.

La matière du manchon peut être un métal ou encore une matière plastique tels les polyamides. Elle doit résister à une température de l'ordre de 250 °C dans le cas d'un traitement de revêtement des récipients par une matière plastique par exemple.

Le fonctionnement de cette variante du dis^{p}osi- tif est analogue à celui déjà décrit.

Sous l'action d'un organe poussoir extérieur, la tige 5 descend, entraînant l'ensemble des éléments à l'intérieur du fourreau comme déjà décrit et le manchon 105 pénètre dans le corps creux. Au moment où la face inférieure 111 de la bague 3 arrive au contact du corps creux à saisir, la couronne 16 se trouve dans l'alésage de diamètre D du fourreau.

Lorsqu'on supprime l'action P du poussoir sur la tige 5, celle-ci remonte en entraînant l'axe 101 dont le cône 102 vient écarter par le bas les trois sections du manchon, écartées simultanément, en haut par la partie conique 104 de la bague 103 bloquée par la bague 3 elle-même bloquée par la couronne 16. En s'écartant, les trois sections du manchon viennent s'appliquer fermement sur la paroi intérieure du corps creux à saisir.

## Revendications

1. Dispositif de préhension pour corps creux dans l'ouverture de ceux-ci, comprenant un fourreau (1), une tige (5), un ressort de rappel (13) de la tige dans le fourreau, des moyens de pincement (11) disposés à l'extrémité de la tige, caractérisé en ce qu'il comporte en outre une noix (9) èntourant la tige, la tige et la noix pouvant coulisser à l'intérieur du fourreau pour en sortir partiellement et y rentrer totalement, la noix étant prévue pour venir en butée contre l'extrémité supérieure du corps creux, une couronne (16) mobile radialement de manière à rendre la noix solidaire alternativement de la tige ou du fourreau selon la position de la noix et de la tige par rapport au fourreau, la noix étant solidarisée avec la tige en début de sa course de sortie et à la fin de sa course de rentrée, alors qu'elle est solidarisée au fourreau pendant la course de sortie en position intermédiaire correspondant à la mise en butée de la noix contre l'extrémité du corps creux, ce qui permet l'actionnement des moyens de pincement par un mouvement relatif de retour de la tige par rapport à la noix, et une bague (23) mobile dans le fourreau et qui, lorsque la tige et la noix subissent une course complète, maintient la noix solidaire de la tige durant la fin de sa course de sortie et le début de sa course de rentrée dans le fourreau.

2. Dispositif selon la revendication 1, caractérisé en ce que l'extrémité de la tige (5) commande l'action des moyens de pincement en les écartant pour qu'ils viennent s'appuyer contre la paroi interne du corps creux.

3. Dispositif selon la revendication 2, caractérisé en ce que les moyens de pincement sont une pince comportant deux branches articulées (11a, 11 b) suivant des axes parallèles portés par la noix (9), et entre lesquelles est disposée l'extrémité de la tige (5) comportant un appendice présentant des flancs inclinés (8a, 8b) symétriquement par rapport à l'axe de la tige, les extrémités correspondantes des branches présentant une partie de profil correspondant qui prend appui sur lesdits flancs, de manière que ledit appendice lors d'un mouvement longitudinal de la tige entre les branches provoque l'écartement desdites branches à l'intérieur du corps creux, par pivotement autour de leur axe, en agissant sur ces branches à la manière d'un coin.

4. Dispositif selon la revendication 2, caractérisé en ce que les moyens de pincement comprennent un manchon (105) formé d'au moins deux sections maintenues ensemble par au moins un ressort, ce manchon se logeant entre une face conique d'un axe (101) fixé solidairement à l'extrémité de la tige (5) et une bague (103) à face conique montée coulissante autour de l'axe (101).

5. Dispositif selon une des revendications 1 à 4, caractérisé en ce que la couronne (16) rendant la noix solidaire alternativement de la tige ou du fourreau comprend un doigt (18) qui par l'action d'un ressort s'applique alternativement sur la tige ou sur le fourreau.

6. Dispositif selon une des revendications 1 à 5, caractérisé en ce que le fourreau (1) présente un alésage de diamètre d dans lequel coulisse la noix (9) au début de sa course de sortie et à la fin de sa course de rentrée, et un alésage de diamètre plus important D disposé dans sa partie inférieure, dans lequel coulisse la bague (23) qui présente elle-même un diamètre intérieur d.

## Claims

1. Device for gripping hollow bodies in the interior of the latter, comprising a sheath (1), a stem (5), a return spring (13) for the stem in the sheath, and clamping means (11) arranged at the end of the stem, characterised in that it further comprises a bush (9) surrounding the stem, the stem and the bush being capable of sliding inside the sheath to extend from it partially and be totally withdrawn within it, the bush being arranged to come into abutment against the upper end of the hollow body, a ring (16) which is movable radially so as to connect the bush with the stem or the sheath according to the position of the bush and the stem with respect to the sheath, the bush being connected to the stem at the start of its path of movement in extension and at the end of its path of movement to withdraw and being connected to the sheath during its movement in extension at an intermediate position corresponding to abutment of the bush against the end of the hollow body, thus allowing actuation of the clamping means by a relative return movement of the stem relative to the bush, and a sleeve (23) movable in the sheath and which, when the stem and bush move over a complete path, holds the bush connected to the stem during the end of its path of movement in extension, and the start of its path of movement to withdraw.

2. Device according to claim 1, characterised in that the end of the stem (5) controls the action of the clamping means by separating them so that they come into contact with the internal wall of the hollow body.

3. Device according to claim 2, characterised in that the clamping means are a clamp comprising two arms (11a, 11b) articulated on parallel axes carried by the bush (9) and between which is arranged the end of the stem (5) comprising an extension having sides (8a, 8b) inclined symmetrically with respect to the axis of the stem, the corresponding ends of the arms having a part of corresponding profile which comes into contact with said sides, so that said extension during longitudinal movement of the stem between the arms causes separation of said arms inside the hollow body by pivoting about their axis, acting on the arms in the manner of a wedge.

4. Device according to claim 2, characterised in that the clamping means comprises a sleeve (105) formed of at least two parts held together by at least one spring, this sleeve being positioned between a conical surface of an axis (101) fixed at the end of the stem (5) and a ring (103) having a conical surface mounted to slide about the axis (101).

5. Device according to one of claims 1 to 4, characterised in that the ring (16) connecting the bush alternatively to the stem and the sheath comprises a finger (18) which under the action of a spring is applied alternatively to the stem or the sheath.

6. Device according to one of claims 1 to 5, characterised in that the sheath (1) has an opening of diameter d in which the bush (9) slides at the start of its path of movement in extension and the end of its path of movement to withdraw, and an opening of larger diameter D arranged in its lower part, in which slides the ring (23) which itself has an internal diameter d.

## Patentansprüche

1. Vorrichtung zum Greifen von Hohlkörpern in deren Öffnung, mit einer Hülse (1), einem Schaft (5), einer Rückholfeder (13) des Schafts in der Hülse und mit am Schaftende angeordneten Greifelementen (11), dadurch gekennzeichnet, daß die Vorrichtung ferner eine den Schaft umgebende Muffe (9) umfaßt, wobei Schaft und Muffe im Inneren der Hülse verschiebbar angeordnet sind, derart, daß sie teilweise ausfahrbar und vollständig einziehbar sind, und die Muffe als Anschlag gegen die obere Stirnfläche des Hohlkörpers dient, und daß die Vorrichtung einen Ring (16) aufweist, welcher derart radial bewegbar ist, daß die Muffe abwechselnd mit dem Schaft oder der Hülse entsprechend der Stellung der Muffe und des Schafts bezüglich der Hülse verbindbar ist, wobei die Muffe mit dem Schaft zu Anfang des Austrittshubs und am Ende des Rückhubs in Verbindung ist, während die Muffe mit der Hülse während des Austrittshubs in einer Zwischenstellung in Verbindung ist, um den Anschlag für den Hohlkörper zu bilden, was die Betätigung der Greifelemente bei einer relativen Rückwärtsbewegung des Schafts bezüglich der Muffe ermöglicht, und daß die Vorrichtung ferner einen in der Hülse beweglichen Ring (23) aufweist, der, wenn der Schaft und die Muffe einen vollständigen Hub ausführen, letztere verbunden mit dem Schaft während des Endes des Austrittshubs und am Anfang des Rückhubs in die Hülse hält.

2. Vorrichtung nach Anspruch 1, dadurch gekennzeichnet, daß das Ende des Schafts (5) die Tätigkeit der Greiferelemente steuert, so daß diese gespreizt werden, um in Anlage an die Innenwand des Hohlkörpers zu gelangen.

3. Vorrichtung nach Anspruch 2, dadurch gekennzeichnet, daß die Greiferelemente durch eine Zange gebildet sind, welche zwei Schenkel (11a, 11b) besitzt, welche an parallelen, durch die Muffe (9) aufgenommenen Achsen angelenkt sind, und zwischen denen das Ende des Schafts (5) angeordnet ist, der einen Fortsatz mit symmetrisch zur Schaftachse angeordneten Schrägflanken (8a, 8b) besitzt, daß entsprechende Enden der Schenkel eine entsprechende Kontur besitzen, so daß sie sich auf den Flanken abstützen, so daß der Fortsatz bei einer Längsbewegung des Schafts zwischen die Schenkel ein Spreizen der Schenkel im Inneren des Hohlkörpers durch Verschwenken um ihre Achse hervorruft, wobei der Schaft auf die Schenkel in Art eines Keiles wirkt.

4. Vorrichtung nach Anspruch 2, dadurch gekennzeichnet, daß die Greifelemente eine Hülse (105) besitzen, die aus mindestens zwei Abschnitten gebildet ist, die durch mindestens eine Feder zusammengehalten sind, wobei die Hülse zwischen einer Konusfläche einer Achse (101), die fest mit dem Ende des Schafts (5) verbunden ist, und einem Ring (103) mit einer Konusfläche angeordnet ist, der um die Achse (101) verschiebbar montiert ist.

5. Vorrichtung nach einem der Ansprüche 1 bis 4, dadurch gekennzeichnet, daß der die Muffe abwechselnd am Schaft oder der Hülse festlegende Ring (16) einen Finger (18) besitzt, der durch die Einwirkung einer Feder abwechselnd auf den Schaft oder die Hülse einwirkt.

6. Vorrichtung nach einem der Ansprüche 1 bis 5, dadurch gekennzeichnet, daß die Hülse (1) eine Bohrung mit einem Durchmesser d besitzt, in welchem die Muffe (9) zu Anfang ihres Austrittshubs und am Ende ihres Rückhubs gleitet, sowie eine Bohrung mit einem größeren Durchmesser D aufweist, welche sich im unteren Teil befindet und in welchem der Ring (23) gleitet, der selbst einen Innendurchmesser mit der Größe d besitzt.
